# EUROPÄISCHE PATENTSCHRIFT

(11) **EP 2 070 443 B1**
(45) Veröffentlichungstag und Bekanntmachung des Hinweises auf die Patenterteilung: **27.07.2011**
(21) Anmeldenummer: 08152372.2
(22) Anmeldetag: 06.03.2008
(51) Int. Cl.: A47C 1/03

(54) **Horizontal verstellbare Armlehne**
Horizontally adjustable armrest
Accoudoir réglable horizontal

(30) Priorität: 12.12.2007 DE 102007060327
(43) Veröffentlichungstag der Anmeldung: 17.06.2009
(73) Patentinhaber: Sedus Stoll AG, 79761 Waldshut (DE)
(72) Erfinder: Maier, Peter, 79737 Herrischried (DE); Behringer, Christoph, 79875 Dachsberg (DE)
(74) Vertreter: Hassa, Oliver Michael

(56) Entgegenhaltungen:
- DE-U1- 29 517 548

## Beschreibung

### TECHNISCHES GEBIET

Die Erfindung betrifft eine horizontal verstellbare Armlehne, insbesondere für Büro- und Drehstühle oder -sessel, sowie einen solchen Stuhl.

### STAND DER TECHNIK

Die vorliegende Erfindung bezieht sich auf Armlehnen, die häufig auch als Armstützen bezeichnet werden, wie sie für moderne Büro- und Drehstühle oder etwa auch für herkömmliche Stühle eingesetzt werden können. Bei solchen Büro- und Drehstühlen besteht der Bedarf einer größtmöglichen Einstellbarkeit, um dadurch den Sitzkomfort einer auf dem Stuhl sitzenden Person zu optimieren. Neben der Möglichkeit der Einstellung der Sitzhöhe, die auf die Größe einer auf dem Stuhl sitzenden Person ausgerichtet ist, und die Einstellung der Rückenlehne, die sich im Wesentlichen aus ergonomischen Gründen ergibt, existiert bei modernen Bürostühlen auch die Möglichkeit, die Armlehne eines Stuhls geeignet auf die Bedürfnisse der auf dem Stuhl sitzenden Person anzupassen.

Die Einstellmöglichkeiten einer solchen Armlehne sind vielfältig. Das Europäische Patent EP 1,405,582 B1 beschreibt eine dreidimensional verstellbare Armlehne. Die dort beschriebene Armlehne ist einerseits in der Höhe verstellbar sowie ferner horizontal verstellbar, d.h. quer und entlang zur Sitzrichtung. Darüber hinaus ist die auf der Armlehne befindliche Armauflagen um eine Höhenachse der Armlehne verschwenkbar, so dass auch ein Winkel der Armlehnenauflage einstellbar ist.

Die vorliegende Erfindung geht von Armlehnen aus, die in einer Richtung der Horizontalebene, d.h. entlang der Sitzrichtung oder quer zur Sitzrichtung, verstellbar ausgebildet ist. Die vorliegende Erfindung und die ihr zugrunde liegende Problematik werden nachfolgend mit Bezug auf Armlehnen für Büro- und Drehstühle erläutert, ohne die Erfindung allerdings auf diese Anwendungen einzuschränken.

Die Armlehne ist typischerweise über einen Flansch oder eine sonstige Befestigung an dem Unterbau eines Stuhl befestigt. Für eine Verstellbarkeit der Armlehne quer zur Sitzrichtung schlägt die EP 1,405,582 B2 Langlöcher im Befestigungsflansch vor. Für eine Fixierung der Armlehne können durch diese Langlöcher des Flansches Schrauben den Unterbau des Stuhls geschraubt werden und damit fixiert werden.

Nachteilig an dieser Lösung ist, dass ein Schraubenschlüssel, Schraubenzieher bzw. Imbusschlüssel oder dergleichen, der für ein Öffnen der jeweiligen Befestigungsschrauben erforderlich ist, häufig nicht vorhanden ist, so dass eine jeweilige Verstellung dann nicht möglich ist.

Zudem befinden sich diese Befestigungsschrauben typischerweise im Unterbau des Stuhls und sind damit nicht ohne Weiteres zugänglich. Diese Befestigungsschrauben, die am Unterbau des Sitzes befestigt sind, lassen sich deshalb von dem Benutzer nicht lösen, während dieser auf dem Sitz befindlich ist. Für ein Öffnen dieser Befestigungsschrauben muss der jeweilige Stuhl daher meist umgekippt werden, um so überhaupt einen Zugang zu diesen Befestigungsschrauben zu ermöglichen, was bei modernen Büro- und Drehstühlen, die bisweilen sehr schwer sein können, nicht sehr einfach ist.

Zudem gestaltet sich das Einstellen der Armlehnen als schwierig, da die jeweilige Person, auf die die Armlehne eingestellt werden soll, bei einem Einstellen nicht mehr auf dem Stuhl sitzt. Dies hat häufig zur Konsequenz, dass dieser Einstellvorgang durch Lösen und Wiederbefestigen der Befestigungsschrauben mehrfach wiederholt werden muss. Eine jeweilige Verstellung ist aus diesem Grunde heraus nicht sehr komfortabel.

In der DE 295 17 548 U1 ist eine Armstütze beschrieben, welche Mittel aufweist, mit denen eine Querverschiebung der Armstütze gegenüber dem Untergestell des Stuhls einstellbar erreichbar ist, wobei in gewünschter Stellung eine lösbare Festlegung vorgesehen ist. Auf diese Weise kann der Querabstand beider Armstützen gegenüber der Stuhl-Mitte so eingestellt werden, dass ein bequemes Sitzen auch für ungewöhnliche Körpermasse erreicht werden kann.

Dies ist ein Zustand, den es bei modernen Büro- und Drehstühlen, die dem Benutzer einen größtmöglichen Komfort auch für einen Verstellvorgang bieten sollen, zu vermeiden gilt.

Vor diesem Hintergrund liegt der vorliegenden Erfindung nun die Aufgabe zugrunde, bei einem Stuhl, wie etwa einem Büro- oder Drehstuhl eine einfachere und insbesondere komfortablere Möglichkeit der horizontalen Verstellbarkeit zu ermöglichen.

### DARSTELLUNG DER ERFINDUNG

Erfindungsgemäß wird diese Aufgabe durch eine Armlehne mit den Merkmalen des Anspruchs 1 und/oder durch einen Stuhl mit den Merkmalen des Anspruchs 15 gelöst.

Demgemäß ist vorgesehen:

Eine horizontal verstellbare Armlehne, insbesondere für Büro- und Drehstühle oder -sessel, mit einem Armlehnenträger, mit einer an dem Armlehnenträger befestigten Führungsschiene, mit einem am Armlehnenträger drehbar gelagerten Drehhebel, der über eine Federkraftkopplung mit der Führungsschiene eine Verschiebung des Armlehnenträgers in eine Verstellrichtung ermöglicht.

Ferner ist ein federelastisches Element vorgesehen, welches im geschlossenen Zustand eine Federkraftkopplung zwischen Drehhebel und Führungsschiene derart bewirkt, dass im geschlossenen Zustand ein Verschieben des Armlehnenträgers unterbunden ist und im geöffneten Zustand ein Verschieben des Armlehnenträgers ermöglicht ist. Vorzugsweise ist dabei das federelastische Element als Blattfeder ausgebildet. Denkbar wäre allerdings auch, wenn das federelastische Element als Druckfeder, als Gummielement oder dergleichen ausgebildet ist. Vorzugsweise ist das federelastische Element als von der Führungsschiene getrenntes und gegen die Führungsschiene verschiebbares Element ausgebildet. Das federelastische Element ist ferner typischerweise ortsfest mit dem Armlehnenträger verbunden.

Ein Stuhl, insbesondere Büro- und Drehstuhl oder -sessel, mit einem Stuhlträgergestell, an dem ein Sitzträger und eine Rückenlehne befestigt sind, mit zumindest einer erfindungsgemäßen Armlehne die über deren Führungsschienen an dem Stuhlträgergestell oder an dem Sitzträger horizontal verschiebbar befestigt sind.

Der vorliegenden Erfindung liegt die Erkenntnis zugrunde, dass ein aufwändiges und auch umständliches Befestigen und Lösen von am Unterbau eines Stuhls befestigten Befestigungsschrauben bei einem auf Komfort und Funktionalität achtenden Benutzer nicht zugemutet werden kann, insbesondere dann nicht, wenn es sich um sehr kostenintensive, so genannte High-End Büro- und Drehstühle handelt. Eine weitere Erkenntnis besteht darin, dass eine solche Art des Befestigens und Lösens von Befestigungsschrauben, wie sie für eine horizontale Verstellbarkeit und insbesondere für eine Verstellbarkeit der Armlehne quer zur Sitzrichtung bei bekannten Lösungen verwendet wird, technisch auch nicht zwingend erforderlich ist.

Ausgehend davon besteht die Idee der vorliegenden Erfindung darin, die Funktionalität des Befestigens und Wiederlösens von Befestigungsschrauben durch einen einfachen Drehhebel zu ersetzen, der ein Befestigen und Lösen durch Federkraftkopplung zwischen diesem Drehhebel und der entsprechenden Führungsschiene ermöglicht. Da dieser Drehhebel typischerweise im unteren (Befestigungs-)Bereich der Armlehne angeordnet ist, lässt sich auf sehr elegante und für den Nutzer komfortable Weise eine Verstellung der Armlehne in horizontaler Richtung, d.h. insbesondere quer zur Sitzrichtung, aber auch entlang dieser Sitzrichtung realisieren, da die Hände der auf dem Stuhl sitzenden Person dann genau in der jeweiligen Höhe des Drehhebels befindlich sind. Diese Person muss daher für ein Betätigen dieses Drehhebels nicht eigens aufstehen oder sich bücken. Darüber hinaus lässt sich in diesem Falle ein Verstellen der Armlehnen bedarfgerecht auf die jeweilige Person einstellen, da diese zum Einstellen zweckmäßigerweise auf dem Sitz sitzen bleiben kann. Insbesondere reduziert die erfindungsgemäße Lösung einer horizontal verstellbaren Armlehne den Aufwand für dieses Verstellen signifikant, indem nunmehr das Verstellen innerhalb weniger Sekunden, jedoch nichtsdestotrotz sehr genau angepasst auf den jeweiligen Nutzer möglich ist.

Insgesamt ermöglicht die vorliegende Erfindung damit eine den heutigen Anforderungen bei modernen Büro- und Drehstühlen gerecht werdende Verstellmöglichkeit in horizontaler Richtung und dabei insbesondere in einer Richtung quer zur Sitzrichtung.

Vorteilhafte Ausgestaltungen und Weiterbildungen der Erfindung ergeben sich aus den weiteren Unteransprüchen sowie aus der Beschreibung unter Bezugnahme auf die Zeichnung.

In einer besonders bevorzugten Ausgestaltung ist eine Arretiervorrichtung vorgesehen, die den Drehhebel in einem geschlossenen Zustand gegen die Führungsschiene fixiert. Diese Arretiervorrichtung ermöglicht es, dass der Hebel im geschlossenen Zustand nicht unbeabsichtigt, beispielsweise durch Vibration oder Gewichtskräfte, geöffnet wird. Diese Arretiervorrichtung kann zum Beispiel als Exzenternase des Exzenterhebels ausgebildet sein, die im geschlossenen Zustand gegen die Führungsschiene und/oder ein federelastisches Element drückt und dadurch die entsprechenden Federkräfte auf die Führungsschiene ausübt.

In einer besonders bevorzugten Ausgestaltung ist der Drehhebel als Exzenterhebel ausgebildet, der also einen um eine Drehachse drehbaren Exzenter aufweist. Auf diese Weise ist ein Arretieren des Drehhebels auf sehr einfache und nichtsdestotrotz sehr effektive Weise möglich, indem dieser Exzenterhebel im geschlossenen Zustand eine Kraft gegen die Führungsschiene ausübt und nicht ohne Weiteres, d.h. auch unbewusst oder durch Vibration, wieder geöffnet werden kann. Mittels dieses Exzenterhebels ist also ein Befestigen des Drehhebels durch einen asymmetrischen Hebel möglich. Für ein Überführen des Exzenterhebels von dem geschlossenen Zustand in den geöffneten Zustand muss der sich an der Drehachse befindliche Exzenter über eine gewisse Schwelle bewegt werden, was einen zusätzlichen Kraftaufwand erforderlich macht.

Mittels dieses Exzenterhebels lassen sich rotatorische in translatorische Bewegungen in derart bevorzugter Weise umwandeln, sodass damit ein elegantes und effektives Arretieren des Drehhebels im geschlossenen Zustand möglich wird.

In einer weiteren bevorzugten Ausgestaltung weist der Armlehnenträger eine muldenförmige Ausnehmung im Bereich des Drehhebels auf, deren Form und Tiefe etwa der Kontur des Drehhebels entspricht. Auf diese Weise lässt sich der Drehhebel in einem geschlossenen Zustand in der Ausnehmung bündig integrieren. Durch das Integrieren dieses Drehhebels in die Ausnehmung verschwindet gewissermaßen der Drehhebel in den Armlehnenträger, d.h. der Drehhebel steht im geschlossenen Zustand nicht von dem Armlehnenträger ab, was sonst bisweilen störend für einen Benutzer eines Büro- oder Drehstuhles empfunden werden könnte. Diese Integration des Drehhebels sieht vor, dass in einem geschlossenen Zustand des Drehhebels eine nach außen gewandte Oberfläche des Drehhebels und die diesen Drehhebel umgebende (sichtbare) Oberfläche des Armlehnenträgers gegeneinander eine (nahezu) versatzfreie bündige Oberfläche bilden.

In einer bevorzugten Ausgestaltung ist im geschlossenen Zustand des Drehhebels zwischen diesem Drehhebel und dem Armlehnenträger eine Ausnehmung vorgesehen, die ein manuelles Hintergreifen des Drehhebels zum Zwecke eines Öffnens ermöglicht. Denkbar wären hier allerdings auch andere Öffnungsmechanismen, beispielsweise eine eingerastete und über Federkraft wieder lösbare Drehhebelbefestigung, ein Zugmittel zum Abheben des Drehhebels und dergleichen.

In einer ebenfalls bevorzugten Ausgestaltung ist die Armlehne über die Führungsschiene horizontal lediglich in eine einzige Verstellrichtung verstellbar. Hierzu weist die Führungsschiene typischerweise eine linear verlaufende Kulisse für die Verschiebbarkeit der Armlehne in diese einzige Verstellrichtung auf. Besonders bevorzugt ist diese einzige Verstellrichtung die Richtung quer zur Sitzrichtung. Die Sitzrichtung wird dabei durch eine auf dem Sitz des Stuhls befindliche Person und dabei insbesondere dessen Beine definiert. Denkbar wäre allerdings auch eine Verstellrichtung längs der Sitzrichtung.

In einer bevorzugten Ausgestaltung ist das federelastische Element und insbesondere das als Blattfeder ausgebildete federelastische Element im geöffneten Zustand des Drehhebels bei einer Verschiebung des Armlehnenträgers entlang der Führungsschiene in entsprechender Weise entlang der Führungsschiene verschiebbar. Dies wird dadurch ermöglicht, dass in diesem geöffneten Zustand der Drehhebel, beispielsweise dessen Exzenter, nun das federelastische Element bzw. die Blattfeder nicht mehr gegen die Führungsschiene presst.

In einer dazu alternative Ausgestaltung ist das federelastische Element als im Drehhebel integrierte Feder ausgebildet. Diese im Drehhebel integrierte Feder wird bei einem Drehen des Drehhebels von dem geöffneten Zustand in den geschlossenen Zustand federelastisch gegen die Führungsschiene gedrückt und übt auf diese Weise die Federkraftkopplung des Drehhebels mit der Führungsschiene aus.

In einer besonders bevorzugten Ausgestaltung steht das federelastische Element derart mit der Führungsschiene in Kontakt, dass der Drehhebel das federelastische Element im geschlossenen Zustand federelastisch gegen die Führungsschiene drückt. Indem der Drehhebel das federelastische Element gegen die Führungsschiene drückt, wird (bei geeigneter Dimensionierung der Federkräfte) eine Verstellbarkeit des Armlehnenträgers durch Reibkräfte unterbunden. Im geöffneten Zustand gibt der Drehhebel das federelastische Element frei, wodurch eine Verstellung des Armlehnenträgers entlang der Führungsschiene ermöglicht wird. In einer beispielhaften Ausgestaltung übt der Drehhebel im geschlossenen Zustand eine Federkraft direkt gegen die Führungsschiene aus.

In diesem Fall sollten allerdings die Materialien des Drehhebels und/oder der Führungsschiene und/oder deren Form derart gewählt sein, dass hier eine gewisse elastische Wechselwirkung zwischen Drehhebel und Führungsschiene vorhanden ist, um so eine Federkraftkopplung zwischen diesen Elementen zu realisieren. Eine bevorzugte Ausgestaltung sieht vor, dass das federelastische Element, das zum Beispiel als Blattfeder ausgebildet ist, eine Befestigungseinrichtung aufweist, über welches das federelastische Element an dem Armlehnenträger ortsfest fixiert ist und damit sich immer zusammen mit dem Armlehnenträger entlang der Führungsschiene bewegen kann.

In einer ebenfalls bevorzugten Ausgestaltung ist eine Begrenzungseinrichtung vorgesehen, die ein Verschieben des Armlehnenträgers entlang der Führungsschiene in und/oder entgegen der Verstellrichtung begrenzt. Typischerweise ist eine Begrenzung des Verschiebevorgangs lediglich in eine Richtung erforderlich. Vorteilhafterweise wird aber ein Verschieben sowohl in als auch entgegen der Feststellrichtung begrenzt. Vorzugsweise wird durch die Begrenzungseinrichtung ein horizontales Verschieben um maximal 30 cm und vorzugsweise um maximal 20 cm und insbesondere um maximal 15 cm begrenzt.

In einer typischen Ausgestaltung weist der Armlehnenträger an seinem oberen Ende, das dem Bereich für die Befestigung der Führungsschiene gegenüberliegend angeordnet ist, eine Armauflage auf. Diese Armauflage ist typischerweise, jedoch nicht notwendigerweise, fest mit dem Armlehnenträger verbunden. In einer Ausgestaltung der vorliegenden Erfindung ist die Führungsschiene an einem unteren Ende der Armlehne, welches dem oberen Ende gegenüberliegend angeordnet ist und welches der Befestigung der Armlehne an einem Stuhl dient, vorgesehen.

In einer besonders bevorzugten Ausgestaltung des erfindungsgemäßen Stuhls sind dessen Armlehnen derart gegeneinander verschiebbar ausgebildet, dass zwischen den Armlehnen ein lichter Abstand von 30 bis 85 cm einstellbar ist. Auf diese Weise lässt sich der Stuhl bedarfsgerecht an die Anforderungen einer auf diesem Stuhl sitzenden Person einstellen, ungeachtet dessen, welches Alter, welche Größe und insbesondere welchen Körperumfang diese Person aufweist. Insbesondere ist dieser lichte Abstand im Bereich zwischen 40 und 70 cm und vorzugsweise im Bereich zwischen 45 und 60 cm einstellbar.

In einer besonders typischen und bevorzugten Ausgestaltung sind die beiden Armlehnen an einem Unterbau des Stuhls, d. h. unterhalb des Sitzträgers direkt an dem Sitz, an diesem Sitzträger oder an dem entsprechenden Stuhlträgergestell befestigt. Dies ermöglicht eine besonders elegante Ausführung des erfindungsgemäßen Stuhls, da die Verstelleinrichtung nicht sichtbar im unteren Bereich des Stuhls angeordnet ist. Nichtsdestotrotz ist dadurch ein sehr elegantes, komfortables Verstellen für den Benutzer möglich, indem dieser den Drehhebel während der Benutzung des Stuhls effektiv auf seine Bedürfnisse und Größe einstellen kann.

### INHALTSANGABE DER ZEICHNUNG

Die Erfindung wird nachfolgend anhand der in den schematischen Figuren der Zeichnung angegebenen Ausführungsbeispiele näher beschrieben. Es zeigen dabei:
- Fig. 1: eine Explosionsdarstellung eines ersten Ausfüh- rungsbeispiels einer erfindungsgemäßen Armleh- ne;
- Fig. 2A - 2D: Querschnittsdarstellungen des ersten Ausfüh- rungsbeispiels einer erfindungsgemäßen Armlehne in verschiedenen Zuständen;
- Fig. 3: eine Querschnittsdarstellung einer beispielhaf- ten Armlehne;
- Fig. 4: eine Querschnittsdarstellung eines dritten Aus- führungsbeispiels einer erfindungsgemäßen Arm- lehne;
- Fig. 5: eine perspektivische Darstellung eines erfin- dungsgemäßen Stuhls.

In allen Figuren der Zeichnung sind gleiche und funktionsgleiche Elemente - sofern nichts anderes angegeben ist - mit denselben Bezugszeichen versehen worden.

### BESCHREIBUNG VON AUSFÜHRUNGSBEISPIELEN

Fig. 1 zeigt eine Explosionsdarstellung eines ersten Ausführungsbeispiels einer erfindungsgemäßen Armlehne.

In Fig. 1 ist die Armlehne mit Bezugszeichen 10 bezeichnet. Es sind hier nur die wesentlichen Merkmale der erfindungsgemäßen Armlehne 10 dargestellt. Die Armlehne 10 besteht aus einer Armlehnensäule 11, an deren oberen Ende ein Armauflagebereich 12 und an deren unteren Ende ein Befestigungsbereich 13 vorgesehen ist.

Die Armlehnensäule 11 umfasst ein Trägerteil 14 und ein im Wesentlichen hohles Hülsenteil 15, in welches das Trägerteil 14 vertikal, d. h. in Richtung 16, ein- und verschiebbar ist. Auf diese Weise lässt sich die Armlehne in der Höhe verstellen, wobei der besseren Übersichtlichkeit wegen die Einrichtung zur Höhenverstellung in der Fig. 1 nicht dargestellt ist. Für die Höhenverstellbarkeit einer Armlehne sind verschiedene Prinzipien und Konzepte allgemein bekannt, auf die zunächst mit Bezug auf Fig. 1 nicht näher eingegangen werden soll.

Der Armauflagebereich 12 umfasst eine Trageplatte 17 sowie die eigentliche Armauflage 18, die z. B. als Polster ausgebildet sein kann. Ferner ist das Hülsenteil 15 im Armauflagebereich für die Befestigung der Trageplatte 17 geeignet aufgeweitet und weist hierzu einen entsprechenden aufgeweiteten Querschnitt 19 auf. Auf diesen aufgeweiteten Querschnitt 19 des Hülsenteils 15 lässt sich die Trageplatte 17 befestigen. Auf diese Trageplatte 17 lässt sich dann die Armauflage 18 befestigen.

Das Trägerteil 14 ist als im Wesentlichen L-förmiges Teil ausgebildet. Das Trägerteil 14 weist einen Vertikalschenkel 20 sowie einen Horizontalschenkel 21 auf. Der Vertikalschenkel 20 dient als Führungsständer zur Führung des Hülsenteils 15. Im Befestigungsbereich 13 ist der Horizontalschenkel 21 vorgesehen, der der Befestigung der Armlehne 10 an einem Unterbau oder einem Untergestell eines Büro- oder Drehstuhls oder eines beliebig anderen Stuhls dient. Für die Befestigung der Armlehne 10 an einem solchen Unterbau eines Bürostuhls verfügt die Armlehne im Bereich des Horizontalschenkels 21 über eine geeignete Befestigungsschnittstelle, beispielsweise einen Flansch, der allerdings hier nicht näher ausgeführt wird. Im vorliegenden Ausführungsbeispiel ist das L-förmige Trägerteil 14 im Bereich des Übergangs zwischen Vertikalschenkel 20 und Horizontalschenkel 21 gekrümmt ausgebildet, was aus designtechnischen Gründen besonders vorteilhaft ist. Allerdings ist diese Krümmung 22 nicht notwendigerweise erforderlich. Vielmehr kann das L-förmige Trägerteil auch rechtwinklig oder sonst wie abgewinkelt sein.

Erfindungsgemäß verfügt die Armlehne 10 über eine Einrichtung 30-32 zur Verstellung der Armlehne 10 quer zur Sitzrichtung. Hierzu sind ein Drehhebel 30, ein federelastisches Element 31 und eine Führungsschiene 32 vorgesehen.

Der Drehhebel 30 ist im vorliegenden Ausführungsbeispiel als Exzenterhebel ausgebildet. Der Drehhebel 30 weist einen Griff 33, eine Drehachse 34 und eine Exzenternase 35 auf. Der Drehhebel 30 weist ferner einen Anschlag 38. Über die Drehachse 34 ist der Drehhebel 30 an dem Trägerteil 14 befestigt. Über den Griff 33 lässt sich der Drehhebel 30 um die Drehachse 34 von dem Trägerteil 14 hin- und wegbewegen.

Das federelastische Element 31 ist im vorliegenden Ausführungsbeispiel als Blattfeder ausgebildet. Die Blattfeder 31 weist einen abgewinkelten Befestigungsbereich 36 auf, über den die Blattfeder 31 an dem Trägerteil 14 befestigt werden kann. Ferner weist die Blattfeder 31 zwei Auflagenbereiche 37 auf, an der die Blattfeder 31 im eingespannten Zustand gegen das Trägerteil 14 oder die Führungsschiene 32 gedrückt wird.

Die Führungsschiene 32 ist als Linearführung ausgebildet und weist insofern eine linear verlaufende Kulisse auf. Die Führungsschiene 32 weist ferner einen Führungsschlitz 39 auf, der der Begrenzung einer horizontalen Bewegung der Armlehne 10 dient.

Nachfolgend wird die Funktionsweise der erfindungsgemäßen Armlehne 10 und insbesondere deren Verstelleinrichtung 30-32 mit Bezug auf die Fig. 2A - 2D näher erläutert. Die Fig. 2A -2D zeigen verschiedene Querschnittsdarstellungen des ersten Ausführungsbeispiels einer Armlehne. In den Fig. 2A - 2D sind die einzelnen Elemente der Armlehne 10 nun im zusammengebauten Zustand dargestellt.

Im Bereich der Verstelleinrichtung 30-32 ist die Führungsschiene 32 in eine eigens dafür vorgesehene Ausnehmung 46 des Horizontalschenkels 21 eingelegt. Auch der Drehhebel 30 ist mit seiner Drehachse 34 an einer eigens dafür vorgesehenen Stelle an dem Horizontalschenkel 21 befestigt. Hierzu weist der Horizontalschenkel 21 an seiner Unterseite 40 eine Ausnehmung 41 für diesen Drehhebel 30 auf. Im vorliegenden Ausführungsbeispiel ist dabei der Drehhebel 30 mit seinem Griff 33 so geformt, dass die Krümmung des Drehhebels 30 etwa der Krümmung des Horizontalschenkels 21 im Bereich dieser Ausnehmung 41 entspricht. Im geschlossenen Zustand, wie er in den Fig. 2A und 2D dargestellt ist, schmiegt sich somit der Drehhebel 30 bündig an die Außenseite des Horizontalschenkels 21 an, sodass weitestgehend kein Versatz vorhanden ist. Die äußere Oberfläche 42 des Drehhebels 30 geht damit nahezu (Schlitze zwischen Drehhebel und Horizontalschenkel 21 sind hier nicht berücksichtigt) bündig in die Oberfläche 43 des Horizontalschenkels 21 über.

An dem Griffende 33 ist im geschlossenen Zustand eine Ausnehmung 44 zwischen Horizontalschenkel 21 und Griff 33 vorgesehen, der ein Hintergreifen des Griffes 33 für einen Öffnungsvorgang ermöglicht.

Ferner befindet sich die Blattfeder 31 in den Fig. 2A-2D im eingebauten Zustand. Hierzu ist der Befestigungssteg 36 in eine eigens dafür vorgesehene Ausnehmung 45 des Horizontalschenkels 21 eingesteckt. Die beiden Auflagebereiche 37 werden über die Exzenternase 35 bzw. den Anschlag 38 gegen die Führungsschiene 32 gedrückt.

Die Führungsschiene 32 ist in der Ausnehmung des Horizontalschenkels 21 horizontal und hier insbesondere in die Richtung 47 quer zur Sitzrichtung verschiebbar ausgebildet. Der Schlitz 39 weist innerhalb der Führungsschiene 32 eine Ausrichtung auf, die der Richtung 47 entspricht. Innerhalb des Schlitzes 39 ist ein ortsfest mit dem Horizontalschenkel 21 verbundener Stift 48 vorgesehen, der somit in Richtung 47 in dem Schlitz 39 verschiebbar gelagert ist. Dieser Stift 48 in Verbindung mit dem Schlitz 39 dient als Begrenzung, um eine horizontale Bewegung der Armlehne 10 in Richtung 47 zu begrenzen. Die Länge des Schlitzes 39 definiert dabei die Verstelldimension, wobei die Länge L abzüglich des Durchmessers des Stiftes 48 die effektive Verstellstrecke bezeichnet.

Die verschiedenen Darstellungen der Fig. 2A - 2D dienen dazu, verschiedene Verstellzustände zu zeigen, um dadurch den Verstellvorgang darzustellen. Die Fig. 2A und 2D zeigen die Armlehne 10 im geschlossenen Zustand, bei dem eine Verstellung nicht möglich ist, und die Fig. 2B und 2C zeigen die Armlehne 10 im geöffneten Zustand, bei dem ein Verschieben der Armlehne 10 möglich ist.

In der Fig. 2A befindet sich die Armlehne 10 im fixierten, arretierten Zustand und ist in diesem Zustand gegenüber dem Stuhl in Richtung 47 nicht verstellbar. Der Drehhebel 30 befindet sich hier innerhalb der Ausnehmung 41 und somit im geschlossenen Zustand. In diesem Zustand drückt die Exzenternase 35 fest in Richtung 49 gegen den mittleren Bereich der Blattfeder 31, wodurch durch federelastische Kräfte die beiden Auflagebereich 37 fest gegen die Unterseite der Führungsschiene 32 gedrückt werden. Durch eine geeignete Dimensionierung der Federkraft der Blattfeder 31 sowie durch eine geeignete Ausgestaltung der Exzenternase 35 des Drehhebels 30 kann sichergestellt werden, dass die Führungsschiene 32 über die Blattfeder 31 derart gegen das Gehäuse des Horizontalschenkels 21 gedrückt wird, dass dadurch eine Verschiebbarkeit dieser Führungsschiene 32 innerhalb der Ausnehmung 46 aufgrund der hier herrschenden, sehr großen Reibkräfte verhindert wird.

Um die Armlehne 10 nun verstellen zu können, wird der Drehhebel 30 in Richtung 50 (also entgegengesetzt des Uhrzeigersinns) um die Drehachse 34 gedreht (siehe Fig. 2B). Um den Drehhebel 30 nicht zu weit zu bewegen, ist der Anschlag 38 vorgesehen. Durch diese Drehbewegung drückt die Exzenternase 35 nicht mehr gegen den mittleren Bereich der Blattfeder 31, sodass die Blattfeder 31 entlastet wird. Die Blattfeder 31 übt damit keine oder zumindest nur noch geringe federelastische Kräfte gegen die Führungsschiene 32 aus, sodass die Führungsschiene dann in Richtung 47 (oder auch entgegen dieser Richtung) bewegt werden kann (siehe Fig. 2C). Da die Blattfeder 31 ortsfest mit dem Gehäuse des Horizontalschenkels 21 verbunden ist, wird die Blattfeder 31 entlang der Führungsschiene 32 verschoben. Mit anderen Worten, lediglich die Führungsschiene 32 wird linear entlang der Richtung 47 aus dem Horizontalschenkel 21 herausgeschoben, um auf diese Weise einen größeren Abstand der Armlehne 10 gegenüber einem Stuhl einzustellen. Die Bewegung der Führungsschiene 32 in Richtung 47 wird allerdings durch den Anschlagstift 48, der im Schlitz 39 der Führungsschiene 32 beweglich gelagert ist, begrenzt.

Vorzugsweise kann vorgesehen sein, dass der Anschlag 38 ein Einrasten des Drehhebels 30 versieht, damit der Drehhebel 30 im geöffneten Zustand eine definierte Position einnehmen kann. Zusätzlich oder alternativ kann aber auch vorgesehen sein, dass über diesen Anschlag 38 eine geringe Federkraft gegen die Blattfeder 31 ausgeübt wird. Auf diese Weise wird sichergestellt, dass die Armlehne 10 mit einem gewissen Widerstand, der in vielen Anwendungen auch gewollt ist, in Richtung 47 verschiebbar gelagert ist. Dies erleichtert für den Benutzer ein Verstellen der Armlehne 10.

Anschließend wird der Drehhebel 30 in Richtung 51 (also im Uhrzeigersinn) um die Drehachse 34 bewegt (siehe Fig. 2D). In diesem Zustand liegt der Griff 33 wieder bündig an der Außenkontur des Horizontalschenkels 21 im Bereich der Ausnehmung 41 an. Zudem drückt die Exzenternase 35 wieder auf die Blattfeder 31 wodurch wieder eine Verschiebbarkeit der Führungsschiene 32 innerhalb des Horizontalschenkels 21 durch Reibkrafteinwirkung verhindert wird.

Die Armlehne 10 verfügt ferner über eine Einrichtung 52-54 zur Höhenverstellung der Armlehne 10, die einen Ankerhebel 52, eine Auslösetaste 53 und eine Feder 54 aufweist. Der Ankerhebel 52 ist hier in eine nicht näher dargestellte Rasteinrichtung an dem Trägerteil 14 eingerastet, wodurch eine vertikale Verschiebung im eingerasteten Zustand nicht möglich ist. Der Ankerhebel 52 ist über die Feder 54 vorgespannt an dem Hülsenteil 15 befestigt und läst sich über den Auslösetaste 53 in die Richtung 47 bewegen. Dadurch ist der Ankerhebel 52 nicht mehr eingerastet, so dass sich das Hülsenteil in der Richtung 16 höherverstellbar bewegen lässt.

Fig. 3 zeigt eine beispielhafte Armlehne. Im Unterschied zu dem ersten Ausführungsbeispiel der Figuren 1, 2A - 2D wird hier auf eine Blattfeder 31 als federelastisches Element verzichtet. Die Funktionalität der Federkraftkopplung zwischen Drehhebel 30 und Führungsschiene 32 wird hier durch geeignete Materialen und Ausformungen des Drehhebels 30 und der Führungsschiene 32 erzielt. Beispielsweise kann vorgesehen sein, dass die Exzenternase 35 des Drehhebels 30 ein elastisches Material aufweist, welches geeignet ist, die erforderlichen federelastischen Kräfte gegen die Führungsschiene 32 aufzubringen. Zusätzlich oder alternativ kann auch vorgesehen sein, dass diese federelastische Kopplung durch die Materialen der Führungsschiene 32 und/oder deren Form realisiert wird. Beispielsweise kann hier vorgesehen sein, dass die Exzenternase 35 gegen einen L-förmig abgewinkelten Bereich der Führungsschiene 32 gedrückt wird, der in diesem Bereich federelastisch verbiegbar ist.

Fig. 4 zeigt eine Querschnittsdarstellung eines dritten Ausführungsbeispiels einer erfindungsgemäßen Armlehne. Im Unterschied zu den vorgenannten Ausführungsbeispielen ist hier der Drehhebel 30 nicht als Exzenterhebel ausgebildet. Der Drehhebel 30 weist hier im Bereich der Drehachse 34, welcher der Führungsschiene 32 im Wesentlichen gegenüber liegt, eine Feder 55 auf. Diese Feder 55 ist derart in den Drehhebel 30 eingebettet und dort fixiert, dass sie im geschlossenen Zustand des Drehhebels 30 eine Federkraft gegen die Führungsschiene 32 aufbringt. Über eine geeignete Dimensionierung dieser Federkraft kann dann sichergestellt werden, dass dadurch ein Verschieben der Führungsschiene 32 im geschlossenen Zustand unterbunden ist.

Statt der Integration dieser Feder 55 im Drehhebel 30 wäre natürlich auch denkbar, dass die Führungsschiene 32 gegen das Gehäuse der Horizontalschenkel 21 durch Federkraft gekoppelt ist. Wird dann eine Nase des Drehhebels 30 gegen die Führungsschiene 32 gedrückt, dann wird diese Führungsschiene 32 gleichsam durch Federkraftkopplung gegen den Horizontalschenkel 21 gedrückt. Die dabei verursachte Federkraftkopplung verhindert ein Verschieben der Führungsschiene 32.

Es versteht sich von selbst, dass neben den eben genannten Möglichkeiten für die Realisierung einer erfindungsgemäßen Armlehne 10 mit horizontaler Verstellbarkeit auch beliebig viele andere, gleich wirkende und damit äquivalente Möglichkeiten bestehen, eine Federkraftkopplung zwischen Drehhebel 30 und Führungsschiene 32 zu realisieren.

Fig. 5 zeigt eine perspektivische Darstellung eines erfindungsgemäßen Stuhls, der mit einer erfindungsgemäßen Armlehne ausgestattet ist. Der hier mit Bezugszeichen 60 bezeichnete Stuhl ist als Büro-/Drehstuhl ausgebildet. Der Stuhl 60 umfasst einen Sitzträger 61, der den Sitz 62 trägt. Ferner ist eine Rücklehne 63 vorgesehen, die über einen Rücklehnenträger 64 an einer Standsäule 65 befestigt ist. Ferner ist ein Neigemechanikgehäuse 66 vorgesehen, welches am Sitzträger 61 und über die Mechanik 66 an der Standsäule 65 befestigt ist. Der Stuhl 60 weist ferner ein mit Rollen ausgestatteten Fußbereich 67 auf, auf dem die Standsäule 65 befestigt ist.

Der Stuhl 60 weist ferner zwei erfindungsgemäße Armlehnen 10 auf, die an einem Unterbau 68 des Stuhls 60 an diesem befestigt sind. Beispielsweise lässt sich der Horizontalschenkel 21 der Armlehne 10 an dem Sitzträger 61 über geeignete Befestigungsflansche befestigen.

Obgleich die vorliegende Erfindung vorstehend anhand eines bevorzugten Ausführungsbeispiels beschrieben wurde, ist sie darauf nicht beschränkt, sondern auf vielfältige Art und Weise modifizierbar.

Im vorliegenden Ausführungsbeispiel war stets von einer Verstellbarkeit quer zur Sitzrichtung die Rede. Denkbar wäre hier natürlich auch eine horizontale Verstellbarkeit längs der Sitzrichtung oder auch eine davon abweichende horizontale Verstellrichtung. In diesem Falle wäre beispielsweise lediglich der Befestigungsbereich der Armlehne geeignet zu variieren.

Auch bezieht sich die Erfindung nicht notwendigerweise auf Drehstühle und/oder Bürosessel, sondern lässt sich auch bei beliebigen Stühlen mit Armlehne vorteilhaft einsetzen.

Auch wenn die vorliegende Erfindung in den vorstehenden Ausführungsbeispielen im Wesentlichen auf die Verwendung von Blattfedern, Exzenterhebeln und linearen Führungsschienen beschrieben wurde, wäre auch eine Variation dieser Elemente durch gleich wirkende Elemente denkbar. Auch die angegebenen Größenangaben und Dimensionierungen sind lediglich beispielhaft zu verstehen.

In der vorliegenden Patentanmeldung wurde stets von einer Verstellbarkeit der Armlehne in einer horizontalen Richtung gesprochen. Selbstverständlich kann diese Armlehne auch zusätzlich in eine andere horizontale Richtung und zudem auch in eine vertikale Richtung verstellbar sein. Denkbar wäre natürlich auch, dass die Armauflage im Bereich des Armauflagebereichs entsprechend horizontal verschiebbar oder kippbar ausgebildet ist. Neben der Verstellbarkeit der Armlehne lassen sich natürlich auch andere Elemente eines Stuhls, wie z. B. deren Rückenlehne, der Sitz, die Standsäule und dergleichen verändern. Hierzu wird beispielsweise auf die Deutsche Gebrauchsmuster schrift DE 20 2004 005185 U1 verwiesen.

Hinsichtlich der dreidimensionalen Verstellbarkeit einer Armlehne sei auf die EP 1 405 582 B1 verwiesen.

### BEZUGSZEICHENLISTE

- 10: Armlehne
- 11: Armlehnensäule
- 12: Armauflagebereich
- 13: Befestigungsbereich
- 14: Trägerteil
- 15: Hülsenteil
- 16: vertikale Verschieberichtung
- 17: Trageplatte
- 18: Armauflage, Polster
- 19: Aufweitung
- 20: Vertikalschenkel
- 21: Horizontalschenkel
- 22: Krümmung
- 30: Drehhebel, Exzenterhebel
- 31: federelastisches Element, Blattfeder
- 32: Führungsschiene
- 33: Griff
- 34: Drehachse
- 35: Exzenternase
- 36: Befestigungssteg
- 37: Auflagebereich
- 38: Anschlag
- 39: Führungsschlitz
- 40: Unterseite
- 41: Ausnehmung
- 42: Oberfläche
- 43: Oberfläche
- 44: Ausnehmung
- 45: Ausnehmung
- 46: Ausnehmung
- 47: vertikale Verstellrichtung
- 48: Stift
- 49: Richtung der Federkraftwirkung
- 50: Öffnungsrichtung
- 51: Schließrichtung
- 52: Ankerhebel
- 53: Auslösetaste
- 54: Feder
- 55: Feder
- 60: Stuhl
- 61: Sitzträger
- 62: Sitz
- 63: Rückenlehne
- 64: Rückenlehnenträger
- 65: Standsäule
- 66: Neigemechanikgehäuse
- 67: Fußbereich
- 68: Unterbau

- L: Länge des Führungsschlitzes

## Patentansprüche

1. Horizontal verstellbare Armlehne (10), insbesondere für Büro- und Drehstühle (60) oder -sessel,
- mit einem Armlehnenträger (14),
- mit einer an dem Armlehnenträger (14) befestigten Führungsschiene (32),
- mit einem am Armlehnenträger (14) drehbar gelagerten Drehhebel (30), der über eine Federkraftkopplung mit der Führungsschiene (32) eine Verschiebung des Armlehnenträgers (14) in eine Verstellrichtung ermöglicht,
**dadurch gekennzeichnet,**
- **dass** ein federelastisches Element (31) vorgesehen ist, welches im geschlossenen Zustand eine Federkraftkopplung zwischen Drehhebel (30) und Führungsschiene (32) derart bewirkt, dass im geschlossenen Zustand ein Verschieben des Armlehnenträgers (14) unterbunden ist und im geöffneten Zuständ ermöglicht ist.

2. Armlehne nach Anspruch 1,
**dadurch gekennzeichnet,**
**dass** eine Arretiervorrichtung (31, 35) vorgesehen ist, die den Drehhebel (30) in einem geschlossenen Zustand gegen die Führungsschiene (32) fixiert.

3. Armlehne nach einem der vorstehenden Ansprüche,
**dadurch gekennzeichnet,**
**dass** der Drehhebel (30) als Exzenterhebel (30) ausgebildet ist.

4. Armlehne nach einem der vorstehenden Ansprüche,
**dadurch gekennzeichnet,**
**dass** der Armlehnenträger (14) eine muldenförmige Ausnehmung (41), deren Form und Tiefe der Kontur des Drehhebels (30) entspricht, im Bereich des Drehhebels (30) aufweist, und dass der Drehhebel (30) in einem geschlossenen Zustand in der Ausnehmung (41) bündig integriert ist.

5. Armlehne nach Anspruch 4,
**dadurch gekennzeichnet,**
**dass** im geschlossenen Zustand des Drehhebels (30) zwischen dem Drehhebel (30) und dem Armlehnenträger (14) eine Ausnehmung (44) für ein manuelles Hintergreifen des Drehhebels (30) vorgesehen ist.

6. Armlehne nach einem der vorstehenden Ansprüche,
**dadurch gekennzeichnet,**
**dass** die Armlehne (10) über die Führungsschiene (32) horizontal nur in eine einzige Verstellrichtung (47) und insbesondere in Richtung quer zur Sitzrichtung verstellbar ist.

7. Armlehne nach einem der vorstehenden Ansprüche,
**dadurch gekennzeichnet,**
**dass** das federelastische Element als Blattfeder (31), als Druckfeder (55), als Gummielement oder dergleichen ausgebildet ist.

8. Armlehne nach einem der vorstehenden Ansprüche,
**dadurch gekennzeichnet,**
**dass** das federelastische Element (31) im geöffneten Zustand bei einer Verschiebung des Armlehnenträgers (14) entlang der Führungsschiene (32) in entsprechender Weise entlang der Führungsschiene (32) verschiebbar ist.

9. Armlehne nach einem der vorstehenden Ansprüche,
**dadurch gekennzeichnet,**
**dass** das federelastische Element (31) als im Drehhebel (30) integrierte Feder (55) ausgebildet ist, die bei einem Drehen des Drehhebels (30) von dem geöffneten Zustand in den geschlossenen Zustand federelastisch gegen die Führungsschiene (32) gedrückt wird.

10. Armlehne nach einem der vorstehenden Ansprüche,
**dadurch gekennzeichnet,**
**dass** das federelastische Element (31) derart mit der Führungsschiene (32) in Kontakt steht, dass der Drehhebel (30) das federelastische Element (31) im geschlossenen Zustand federelastisch gegen die Führungsschiene (32) derart drückt, dass **dadurch** eine Verstellbarkeit des Armlehnenträger (14) durch Reibkräfte unterbunden ist, und der Drehhebel (30) das federelastische Element (31) im geöffneten Zustand freigibt und **dadurch** eine Verstellung des Armlehnenträger (14) entlang der Führungsschiene (32) ermöglicht.

11. Armlehne nach einem der vorstehenden Ansprüche,
**dadurch gekennzeichnet,**
**dass** das federelastische Element (31) eine Befestigungseinrichtung (36) aufweist, über welche das federelastische Element (31) fest an dem Armlehnenträger (14) fixiert ist.

12. Armlehne nach einem der vorstehenden Ansprüche,
**dadurch gekennzeichnet,**
**dass** der Drehhebel (30) im geschlossenen Zustand eine Federkraft direkt gegen die Führungsschiene (32) ausübt.

13. Armlehne nach einem der vorstehenden Ansprüche,
**dadurch gekennzeichnet,**
**dass** eine Begrenzungseinrichtung (39, 48) vorgesehen ist, die ein Verschieben des Armlehnenträgers (14) entlang der Führungsschiene (32) in und/oder entgegen der Verstellrichtung (47) begrenzt.

14. Armlehne nach einem der vorstehenden Ansprüche,
**dadurch gekennzeichnet,**
**dass** die Führungsschiene (32) an einem unteren Ende der Armlehne (14), welches dem oberen Ende gegenüber liegend angeordnet ist, vorgesehen ist.

15. Stuhl (60), insbesondere Büro- und Drehstuhl (60) oder - sessel,
- mit einem Stuhlträgergestell (64, 65, 66, 68), an dem ein Sitzträger (61) und eine Rückenlehne (63) befestigt sind,
- mit zumindest einer Armlehne (10) nach einem der vorstehenden Ansprüche, die über deren Führungsschienen (32) an dem Stuhlträgergestell (64, 65, 66, 68) oder an dem Sitzträger (61) horizontal verschiebbar befestigt sind.

16. Stuhl nach Anspruch 15,
**dadurch gekennzeichnet,**
**dass** die beiden Armlehnen (10) derart gegeneinander verschiebbar ausgebildet sind, dass zwischen den Armlehnen (10) ein lichter Abstand von 30 bis 85 cm, insbesondere von 40 bis 70 und vorzugsweise von 45 bis 60 cm einstellbar ist.

17. Stuhl nach Anspruch 15 oder 16,
**dadurch gekennzeichnet,**
**dass** die Führungsschienen (32) an einem Unterbau (68) des Stuhls (60) befestigt sind.

## Claims

1. Horizontally adjustable armrest (10), in particular for office and swivel chairs (60),
- having an armrest support (14),
- having a guide rail (32) attached to the armrest support (14),
- having a rotary lever (30) which is mounted on the armrest support (14) in a rotatable manner and allows displacement of the armrest support (14) in an adjustment direction via a spring force coupling with the guide rail,
**characterised in that**
a spring-elastic element (31) is provided which in the closed state effects a spring force coupling between the rotary lever (30) and the guide rail (32) such that displacement of the armrest support (14) is prevented in the closed state and is allowed in the open state.

2. Armrest as claimed in Claim 1, **characterised in that** a locking device (31, 35) is provided which fixes the rotary lever (30) with respect to the guide rail (32) in a closed state.

3. Armrest as claimed in any one of the preceding Claims, **characterised in that** the rotary lever (30) is formed as an eccentric lever (30).

4. Armrest as claimed in any one of the preceding Claims, **characterised in that** in the region of the rotary lever (30) the armrest support (14) comprises a trough-shaped recess (41) whose shape and depth corresponds to the contour of the rotary lever (30), and **in that** in a closed state the rotary lever (30) is integrated flush in the recess (41).

5. Armrest as claimed in Claim 4, **characterised in that** in the closed state of the rotary lever (30), a recess (44) for manual engagement of the rotary lever (30) is provided between the rotary lever (30) and the armrest support (14).

6. Armrest as claimed in any one of the preceding Claims, **characterised in that** the armrest (10) can be adjusted via the guide rail (32) horizontally only in a single adjustment direction (47) and in particular in the direction transverse to the seat direction.

7. Armrest as claimed in any one of the preceding Claims, **characterised in that** the spring-elastic element is formed as a leaf spring (31), as a compression spring (55), as a rubber element or the like.

8. Armrest as claimed in any one of the preceding Claims, **characterised in that** in the open state and upon displacement of the armrest support (14) along the guide rail (32), the spring-elastic element (31) can be displaced in a corresponding manner along the guide rail (32).

9. Armrest as claimed in any one of the preceding Claims, **characterised in that** the spring-elastic element (31) is formed as a spring (55) which is integrated in the rotary lever (30) and upon rotation of the rotary lever (30) from the open state to the closed state is compressed against the guide rail (32) in a spring-elastic manner.

10. Armrest as claimed in any one of the preceding Claims, **characterised in that** the spring-elastic element (31) is in contact with the guide rail (32) such that in the closed state the rotary lever (30) compresses the spring-elastic element (31) against the guide rail (32) in a spring-elastic manner such that as a result the adjustability of the armrest support (14) is prevented by frictional forces and in the open state the rotary lever (30) releases the spring-elastic element (31) and as a result allows adjustment of the armrest support (14) along the guide rail (32).

11. Armrest as claimed in any one of the preceding Claims, **characterised in that** the spring-elastic element (31) comprises an attachment device (36) via which the spring-elastic element (31) is fixedly attached to the armrest support (14).

12. Armrest as claimed in any one of the preceding Claims, **characterised in that** in the closed state the rotary lever (30) exerts a spring force directly against the guide rail (32).

13. Armrest as claimed in any one of the preceding Claims, **characterised in that** a delimiting device (39, 48) is provided which delimits displacement of the armrest support (14) along the guide rail (32) in the adjustment direction (47) and/or opposite thereto.

14. Armrest as claimed in any one of the preceding Claims, **characterised in that** the guide rail (32) is provided at a lower end of the armrest (14) which is located opposite the upper end.

15. Chair (60), in particular an office and swivel chair (60),
- having a chair support frame (64, 65, 66, 68) to which a seat support (61) and a backrest (63) are attached,
- having at least one armrest (10) as claimed in any one of the preceding Claims which is/are attached to the chair support frame (64, 65, 66, 68) or to the seat support (61) in a horizontally displaceable manner via its/their guide rails (32).

16. Chair as claimed in Claim 15, **characterised in that** the two armrests (10) are formed so as to be displaceable with respect to each other such that a clearance of 30 to 85 cm, in particular of 40 to 70 and preferably of 45 to 60 cm, can be set between the armrests (10).

17. Chair as claimed in Claim 15 or 16, **characterised in that** the guide rails (32) are attached to a sub-frame (68) of the chair (60).

## Revendications

1. Accoudoir réglable horizontalement (10), en particulier pour des chaises de bureau et tournantes (60) ou des fauteuils de bureau et pivotants, comprenant :
- un support d'accoudoir (14),
- une glissière de guidage (32) fixée au support d'accoudoir (14),
- un levier tournant (30) monté rotatif sur le support d'accoudoir (14) et qui permet un déplacement du support d'accoudoir (14) dans un sens de réglage par le biais d'un accouplement par force élastique avec la glissière de guidage (32),
**caractérisé en ce qu'**il est prévu un élément à élasticité de ressort (31) qui, à l'état fermé, produit un accouplement par force élastique entre le levier tournant (30) et la glissière de guidage (32) de telle façon qu'à l'état fermé, un déplacement du support d'accoudoir (14) est empêché et, à l'état ouvert, est possible.

2. Accoudoir selon la revendication 1, **caractérisé en ce qu'**un dispositif de blocage (31, 35) est prévu, qui bloque le levier tournant (30) contre la glissière de guidage (32) dans un état fermé.

3. Accoudoir selon l'une des revendications précédentes, **caractérisé en ce que** le levier tournant (30) est conçu sous forme de levier excentrique (30).

4. Accoudoir selon l'une des revendications précédentes, **caractérisé en ce que** le support d' accoudoir (14) présente, dans la zone du levier tournant (30), un évidement en forme de bol (41) dont la forme et la profondeur correspondent au contour du levier tournant (30), et **en ce que** le levier tournant (30) est intégré en affleurement dans l'évidement (41) dans un état fermé.

5. Accoudoir selon la revendication 4, **caractérisé en ce qu'**à l'état fermé du levier tournant (30), un évidement (44) est prévu entre le levier tournant (30) et le support d'accoudoir (14) pour un engagement manuel par l'arrière du levier tournant (30).

6. Accoudoir selon l'une des revendications précédentes, **caractérisé en ce que** l'accoudoir (10) peut être réglé horizontalement par le biais de la glissière de guidage (32) uniquement dans un seul sens de guidage (47), et en particulier dans un sens perpendiculaire au sens d'assise.

7. Accoudoir selon l'une des revendications précédentes, **caractérisé en ce que** l'élément à élasticité de ressort (31) est conçu sous forme de ressort à lame (31), de ressort de compression (55), d'élément en caoutchouc ou similaire.

8. Accoudoir selon l'une des revendications précédentes, **caractérisé en ce que** l'élément à élasticité de ressort (31) peut, à l'état ouvert et en cas de déplacement du support d'accoudoir le long de la glissière de guidage (32), être déplacé le long de la glissière de guidage (32) de façon correspondante.

9. Accoudoir selon l'une des revendications précédentes, **caractérisé en ce que** l'élément à élasticité de ressort (31) est conçu sous forme de ressort (55) intégré dans le levier tournant (30) qui, en cas de pivotement du levier tournant (30) de l'état ouvert à l'état fermé, est pressé élastiquement contre la glissière de guidage (32).

10. Accoudoir selon l'une des revendications précédentes, **caractérisé en ce que** l'élément à élasticité de ressort (31) est en contact avec la glissière de guidage (32) de façon telle que le levier tournant (30) presse élastiquement l'élément à élasticité de ressort (31) contre la glissière de guidage (32) à l'état fermé de façon telle que toute possibilité de réglage du support d'accoudoir (14) est empêchée par les forces de frottement, et que le levier tournant (30) libère l'élément à élasticité de ressort (31) à l'état ouvert et permet ainsi un réglage du support d'accoudoir (14) le long de la glissière de guidage (32).

11. Accoudoir selon l'une des revendications précédentes, **caractérisé en ce que** l'élément à élasticité de ressort (31) présente un dispositif de fixation (36) par l'intermédiaire duquel l'élément à l'élasticité de ressort (31) est solidement fixé au support d'accoudoir (14).

12. Accoudoir selon l'une des revendications précédentes, **caractérisé en ce que** le levier tournant (30) exerce une force élastique directement contre la glissière de guidage (32) à l'état fermé.

13. Accoudoir selon l'une des revendications précédentes, **caractérisé en ce qu'**il est prévu un dispositif de limitation (39, 48), qui limite le déplacement du support d' accoudoir (14) le long de la glissière de guidage (32) dans le sens de réglage (42) et/ou dans le sens contraire à celui-ci.

14. Accoudoir selon l'une des revendications précédentes, **caractérisé en ce que** la glissière de guidage (32) est prévue à une extrémité inférieure de l'accoudoir (14), qui est disposée à l'opposé de l'extrémité supérieure.

15. Chaise (60), en particulier chaise de bureau et tournante ou fauteuil de bureau et pivotant, comprenant
- une structure de support de chaise (64, 65, 66, 68), à laquelle sont fixés un support d'assise (61) et un dossier (63),
- au moins un accoudoir (10) selon une des revendications précédentes, qui est fixé à la structure de support de chaise (64, 65, 66, 68) ou au support d'assise (61) par le biais de sa glissière de guidage (32) de manière à pouvoir coulisser horizontalement.

16. Chaise selon la revendication 15, **caractérisée en ce que** les deux accoudoirs (10) sont conçus de manière à pouvoir coulisser l'un par rapport à l'autre de telle façon qu'entre les accoudoirs (10), une distance intérieure de 30 à 85 cm, en particulier de 40 à 70 et de préférence de 45 à 60, peut être réglée.

17. Chaise selon la revendication 15 ou 16, **caractérisée en ce que** les glissières de guidage (32) sont fixées à une embase (68) de la chaise (60).
